# FASCICULE DE BREVET EUROPEEN

(11) **EP 3 312 133 B1**
(45) Date de publication et mention de la délivrance du brevet: **19.05.2021**
(21) Numéro de dépôt: 17197221.9
(22) Date de dépôt: 19.10.2017
(51) Int. Cl.: B67D 1/14, B67D 1/00, B67D 1/12

(54) **APPAREIL DE DISTRIBUTION D'EAU DE BOISSON APTE À PRODUIRE DE L'EAU GAZEUSE**
GERÄT ZUR AUSGABE VON TRINKWASSER, MIT DEM MAN KOHLENSÄUREHALTIGES WASSER ERZEUGEN KANN
DRINKING WATER DISPENSING APPARATUS CAPABLE OF PRODUCING CARBONATED WATER

(30) Priorité: 19.10.2016 FR 1660138
(43) Date de publication de la demande: 25.04.2018
(73) Titulaire: Trefle Groupe, 91031 Evry (FR)
(72) Inventeur: LICCIONI, Robert, 77150 Lesigny (FR); LICCIONI, Thomas, 92120 Montrouge (FR)
(74) Mandataire: Santarelli

(56) Documents cités:
- US-A- 2 517 083
- US-A- 4 649 809
- US-A1- 2014 263 406
- US-B2- 9 309 103

## Description

La présente invention a trait à un appareil de distribution d'eau de boisson, apte à produire de l'eau gazeuse.

Il s'agit plus particulièrement d'une fontaine de distribution d'eau alimentée par le réseau d'eau potable ou par une bombonne ou une bouteille interchangeable.

Les appareils de distribution de ce type sont bien connus et sont notamment décrits dans les demandes de brevet français FR2938248 et FR3005044.

Le carbonateur ou dispositif de gazéification de ce genre d'appareil ne fonctionne généralement pas à une température permettant une production optimale d'eau gazeuse (idéalement 4-5 °C).

L'appareil de distribution d'eau du brevet américain US9309103 propose, à cet égard, d'immerger le carbonateur dans un réservoir de réfrigération recevant également un serpentin disposé en amont de ce carbonateur et destiné à refroidir de l'eau à température ambiante, avant le passage dans le carbonateur.

La mise en œuvre de telles dispositions se fait au détriment de la compacité de l'appareil de distribution et est difficile, voire impossible, à mettre en œuvre lorsque l'on utilise, pour des raisons d'hygiène, un réservoir amovible de production d'eau réfrigérée, tel que cela est le cas avec les appareils de distribution des demandes de brevet français précitées

Un appareil de distribution d'eau selon le préambule de la revendication 1 est divulgué dans la demande de brevet américain US4649809A.

La présente invention a, d'une manière générale, pour objet des dispositions permettant d'éviter ces inconvénients et conduisant en outre à d'autres avantages.

De manière plus précise, elle a pour objet un appareil de distribution d'eau de selon la revendication 1.

Grâce à ces dispositions, le carbonateur se trouve dans des conditions optimales de production d'eau gazeuse sur le plan de la température de fonctionnement. En outre, la mise en circulation d'eau dans le circuit de refroidissement avant toute distribution d'eau gazeuse au point de distribution, permet d'évacuer du circuit de production d'eau gazeuse de l'eau à température ambiante qui aurait pu stagner dans le circuit de production d'eau gazeuse depuis le dernier puisage. On évite ainsi également de distribuer de l'eau gazeuse réchauffée par la température ambiante alors qu'elle est usuellement distribuée à des températures comprises entre 5 et 10°C.

Suivant une disposition particulière, le circuit de production d'eau gazeuse comporte également un compensateur de régulation de débit, disposé entre le carbonateur et le point de distribution. Celui-ci permet de réguler le débit de sortie d'eau gazeuse en maintenant une pression dans le carbonateur, afin d'améliorer la dissolution du dioxyde de carbone dans l'eau.

Suivant une autre disposition particulière, le compensateur est constamment ouvert à l'air libre par l'intermédiaire du point de distribution, permettant ainsi d'éviter un goutte à goutte dû à la pression résiduelle dans le mélange eau / dioxyde de carbone.

Suivant encore une autre disposition particulière, le point de distribution est formé par un brise-jet raccordé au compensateur pour éviter les éclaboussures lors de la distribution d'eau.

Suivant un développement original en soi, ce brise-jet comporte deux tubes concentriques, le tube interne étant fermé à une extrémité de distribution d'eau et comportant des fentes axiales de passage d'eau du tube interne vers l'espace cylindrique s'étendant entre les deux tubes, cet espace cylindrique étant ouvert à l'extrémité de distribution et fermé à son extrémité opposée à celle de distribution par le raccordement du tube interne au tube externe.

Suivant d'autres dispositions particulières, pouvant éventuellement être combinées et choisies notamment pour des raisons de commodité de fabrication, de coût et/ou d'efficacité de fonctionnement :
- le carbonateur comporte une entrée de gaz reliée à une source de dioxyde de carbone via une électrovanne et une entrée d'eau réfrigérée reliée à la pompe via une électrovanne,
- le circuit de refroidissement comporte une électrovanne après son point de raccordement au circuit de production d'eau gazeuse,
- les entrées de dioxyde de carbone et d'eau réfrigérée forment deux extrémités opposées d'une chambre de production d'eau gazeuse en forme de Y ou de té,
- le carbonateur comporte un mélangeur statique raccordé à une sortie de la chambre de production d'eau gazeuse et pourvu d'au moins une ailette ou d'au moins une chicane disposée autour d'un axe central d'un tube,
- les parties du circuit de refroidissement et du carbonateur en situation d'échange thermique sont enveloppés dans une gaine isolante,
- l'appareil comporte un évaporateur entourant le réservoir amovible d'eau réfrigérée, pour la production de cette eau réfrigérée,
- l'appareil comporte des moyens de commande pour actionner les électrovannes, la pompe et comportant les moyens de temporisation,
- le carbonateur comporte des entrées d'eau réfrigérée et de gaz munies d'injecteurs calibrés.

D'autres caractéristiques et avantages de l'invention ressortiront de la description de modes de réalisation de l'invention qui suivent, faite à titre illustratif et nullement limitatif, en se référant aux dessins schématiques ci-annexés sur lesquels :
- la figure 1 est une vue schématique d'un appareil de distribution de boisson conforme à un premier mode de réalisation de la présente invention et
- la figure 2 est une vue schématique d'un deuxième mode de réalisation de cette invention.

La fontaine 1 représentée sur la figure 1 est alimentée en eau par une bombonne d'eau renversée 2 qui alimente un réservoir d'eau réfrigérée 3 à l'extrémité supérieure de la fontaine 1. La réfrigération de l'eau du réservoir est obtenue au moyen d'un évaporateur 34 et le réservoir 3 est amovible afin de pouvoir le remplacer pour des raisons d'hygiène.

En appuyant sur le bouton d'un contacteur de sélection 29 de la fontaine 1, une carte électronique 31 (carte à circuit imprimé) actionne pendant une période de temps prédéterminée, une pompe 6 et une électrovanne 7, pour faire circuler de l'eau réfrigérée provenant du réservoir 3 dans un conduit 4 reliant ce réservoir 3 à la pompe 6, dans cette pompe 6, l'électrovanne 7, puis un conduit 5 qui retourne depuis l'électrovanne 7 au réservoir 3.

Les conduits 4 et 5 forment un circuit de refroidissement et sont plaqués, à cet effet, sur un tube 20 d'un mélangeur statique 21 d'un carbonateur, pour le réfrigérer et sont isolés, pour ce faire, par une gaine isolante 23.

Un voyant 30 clignote pendant cette période prédéterminée, lors de laquelle le mélangeur statique 21 est réfrigéré et l'eau, qui pendant une période de non-utilisation se serait réchauffée en amont de la pompe 6 dans le conduit 4, est remplacée par renvoi dans le réservoir 3.

Cette période de temps prédéterminée peut être fixe (par exemple de l'ordre de quelques secondes, ici 5 secondes), ou variable, par exemple fonction d'une température de l'eau détectée au sein du mélangeur statique 21.

A la fin de cette période programmée, le voyant 30 passe en lumière fixe pour indiquer au consommateur la possibilité de se servir en appuyant à nouveau sur le bouton du contacteur de sélection 29. La carte électronique 31 va cette fois actionner la pompe 6 pour faire circuler l'eau réfrigérée provenant du réservoir 3 dans le conduit 4, une électrovanne 8 également actionnée à ce moment-là par la carte électronique 31, un conduit 11 reliant cette électrovanne 8 à une chambre de production d'eau gazeuse 28 du carbonateur 39. L'eau réfrigérée pénètre dans cette chambre 28 formant un récipient de production d'eau gazeuse par un raccord 17 fixé à la chambre 28 puis un injecteur calibré 13 de cette chambre 28. La pompe 6 est régulée par cet injecteur calibré 13 pour régler la pression et le débit d'eau réfrigérée entrant dans le mélangeur statique 21, évitant ainsi d'avoir à régler le débit d'eau, facilitant ainsi la mise en route de l'appareil.

Dans le même temps, une électrovanne 9 est également enclenchée pour envoyer du dioxyde de carbone d'une bouteille 32 à la chambre de production d'eau gazeuse 28 via un détendeur 33, un conduit 10 reliant ce détendeur 33 à l'électrovanne 9, cette électrovanne 9, un conduit 12 reliant cette électrovanne 9 à la chambre de production d'eau gazeuse 28 via un raccord 15 fixé à cette chambre 28 et un injecteur calibré 14. Cet injecteur calibré 14 permet de régler le débit de dioxyde de carbone entrant dans la chambre de production d'eau gazeuse 28, la pression de dioxyde de carbone étant, ici, prédéfinie et non réglable afin de faciliter la mise en route de l'appareil.

Le mélange eau réfrigérée et dioxyde de carbone réalisé dans la chambre de production d'eau gazeuse 28 passe alors par un raccord 19 de sortie de cette chambre 28 dans le tube 20 du mélangeur statique 21 puis par un raccord 22 du compensateur 24, dans ce dernier. Dans ce compensateur se trouve un cône 25 réglable et son étanchéité est assurée par un joint torique 26.

Un brise-jet 27 est relié à la sortie du compensateur 24 pour distribuer l'eau à un gobelet 28.

On observera encore que les trois raccords 15, 17 et 19 de la chambre de production d'eau gazeuse 28 sont chacun fixés à une extrémité d'un té formant cette chambre 28. Dans cette chambre, l'eau est atomisée en particules microscopiques, ce qui permet d'augmenter de manière significative l'interaction entre l'eau et le dioxyde de carbone. Le mélange en résultant se déplace ensuite dans le tube 20 du mélangeur statique 21, où un mélange supplémentaire a lieu.

Ce mélangeur statique comporte ici une série de chicanes disposées autour de l'axe central du tube 20. En variante, ces chicanes peuvent être remplacées par une seule chicane ou une ou plusieurs ailettes.

Le compensateur 24 qui est placé en sortie du mélangeur statique 21 permet de réguler le débit de sortie d'eau gazeuse grâce au cône 25, tout en maintenant une pression dans le mélangeur 21 afin d'améliorer la dissolution du dioxyde de carbone dans l'eau. En outre, lorsque la distribution d'eau gazeuse est réalisée, il n'y a plus d'eau dans le carbonateur 39 grâce au fait que le dioxyde de carbone pénétrant à la fin de l'opération de gazéification dans le carbonateur 39 entraîne le reste d'eau vers la sortie de l'appareil. Par ailleurs, le compensateur 24 est ouvert à l'air (il n'y a pas de vanne en sortie), ce qui permet d'éviter un phénomène de goutte à goutte dû à une pression résiduelle présente dans le mélange eau / dioxyde de carbone.

Le brise-jet 27 monté sur le conduit de sortie du compensateur 24 permet de casser le flux de dioxyde de carbone contenu dans le mélangeur statique 21 afin d'éviter que ce gaz avec un peu d'eau ne vienne provoquer un jet de forte pression à la fin de la distribution sur l'eau contenue dans le gobelet 28, qui pourrait générer des éclaboussures.

Il s'agit ici d'un brise-jet spécifique comportant deux tubes concentriques 40, 41. Le tube interne 41 est raccordé au tube externe 40 à son extrémité tournée vers le compensateur 24 (extrémité proximale) et est fermé à son extrémité opposée (extrémité distale).
Il comporte des fentes axiales 42 de passage de l'eau gazeuse du tube interne 41 vers l'espace cylindrique s'étendant entre les deux tubes 40, 41, cet espace cylindrique 43 étant ouvert à l'extrémité de distribution d'eau gazeuse et fermé à son extrémité opposée (du côté du compensateur 24, du fait du raccordement du tube interne 41 au tube externe 40). On notera également que le tube interne 41 est ici de longueur inférieure à celui du tube 40.

Grâce à la présente invention, la production d'eau gazeuse est optimisée en termes de dissolution du dioxyde de carbone dans l'eau, le premier verre d'eau gazeuse distribuée est à bonne température (entre 5 et 10°C en pratique), et tout cela dans un appareil compact et facile à nettoyer.

Comme illustré sur la figure 2, la présente invention peut également être utilisée dans le cadre d'une fontaine raccordée à un réseau d'eau potable. Dans ce cas, la bombonne 2 est remplacée par un raccordement au réseau d'eau potable se présentant sous la forme d'un tube 38 raccordé à une vanne 36 d'arrivée d'eau du réseau. Un flotteur 37 équipant cette vanne est par ailleurs prévu pour le remplissage du réservoir d'eau réfrigérée 3 et un couvercle 35 ferme ce réservoir 3.

On notera encore que la carte électronique 21 forme ici les moyens de commande et les moyens de temporisation définis supra.

Le circuit de production d'eau gazeuse défini supra est formé par les conduits 4, 10, 11, 12, 16, la pompe 6, les électrovannes 8, 9, le carbonateur 39 (formé par la chambre 28 et le mélangeur 21), le compensateur 24 et le brise-jet 27.

Bien entendu, la présente invention n'est pas limitée aux modes de réalisation illustrés sur ces figures, mais englobe toute variante de réalisation à la portée de l'homme du métier.

En particulier, seul le conduit 5 pourrait être utilisé pour réfrigérer le carbonateur. Plus généralement, le circuit de refroidissement peut être disposé en situation d'échange thermique avec l'ensemble du carbonateur et pas seulement le mélangeur statique 21, ainsi que le compensateur 24.

En outre, la distribution d'eau gazeuse peut, au lieu d'être effectuée par un appui prolongé sur le bouton 29, comme décrit ci-dessus, être réalisée par la distribution d'un volume prédéfini grâce à une programmation appropriée de la carte électronique 31.

### Liste des références numériques :

1- Fontaine d'eau à bouteille
2- Bombonne d'eau
3- Réservoir d'eau réfrigérée
4- Conduit d'eau réfrigérée vers la pompe 6
5- Conduit d'eau en retour de l'électrovanne 7 vers le réservoir 3
6- Pompe électrique de surpression pour l'eau
7- Electrovanne de retour d'eau réfrigérée
8- Electrovanne d'entrée d'eau réfrigérée
9- Electrovanne de gaz carbonique
10- Conduit de gaz
11-Conduit d'eau
12- Conduit de gaz
13- Injecteur d'eau
14- Injecteur de dioxyde de carbone
15- Raccord rapide
16- Conduit
17- Raccord rapide
18- Té d'injection
19- Raccord rapide
20-Tube
21- Mélangeur statique
22- Raccord rapide du compensateur
23- Gaine isolante
24- Compensateur
25- Cône du compensateur réglable
26- Joint torique
27- Brise-jet
28- Chambre de production d'eau gazeuse
29- Contacteur de sélection
30- Voyant
31- Carte électronique
32- Bouteille de dioxyde de carbone
33- Détendeur de gaz avec manomètre
34- Evaporateur du réservoir d'eau
35- Couvercle de réservoir
36- Vanne arrivée eau du réseau
37- Flotteur vanne arrivée eau
38- Tube arrivée eau du réseau
39- Carbonateur
40-Tube
41- Tube
42- Fentes axiales
43- Espace cylindrique

## Revendications

1. Appareil de distribution d'eau de boisson, apte à produire de l'eau gazeuse et comportant :
- un réservoir d'eau réfrigérée (3) ;
- un circuit de production d'eau gazeuse, s'étendant entre une sortie du réservoir (3) et un point de distribution de l'eau gazeuse, le circuit comportant une pompe (6) et un carbonateur (39) pour gazéifier de l'eau réfrigérée en provenance du réservoir (3) et disposé en aval de la pompe (6) dans la direction du point de distribution
- un circuit de refroidissement (4, 5) s'étendant sur la partie du circuit de production d'eau gazeuse allant du réservoir (3) à la pompe (6), puis sur la partie du circuit de production d'eau gazeuse allant de la pompe (6) à un point du circuit de production d'eau gazeuse situé entre la pompe et le carbonateur, et le circuit de refroidissement (4, 5) s'étendant de ce point au réservoir (3), **caractérisé en ce que** :
- le réservoir d'eau réfrigérée (3) est amovible ; le circuit de refroidissement est disposé, sur une partie de sa longueur, en situation d'échange thermique avec une partie au moins du carbonateur, de manière à le refroidir ; et
- l'appareil de distribution d'eau de boisson comporte en outre des moyens de temporisation (31) adaptés à faire circuler l'eau réfrigérée dans le circuit de refroidissement pendant une durée prédéterminée avant la production d'eau gazeuse via le circuit de production d'eau gazeuse.

2. Appareil de distribution d'eau de boisson tel que défini dans la revendication 1, **caractérisé en ce que** le circuit de production d'eau gazeuse comporte un compensateur (24) de régulation de débit disposé entre le carbonateur et le point de distribution.

3. Appareil de distribution d'eau de boisson tel que défini dans la revendication 2, **caractérisé en ce que** le compensateur est constamment ouvert à l'air libre par l'intermédiaire du point de distribution.

4. Appareil de distribution d'eau de boisson tel que défini dans l'une quelconque des revendications 2 ou 3, **caractérisé en ce que** le compensateur est également refroidi par le circuit de refroidissement.

5. Appareil de distribution d'eau de boisson tel que défini dans l'une quelconque des revendications 2 à 4, **caractérisé en ce que** le point de distribution est formé par un brise-jet (27) raccordé au compensateur.

6. Appareil de distribution d'eau de boisson tel que défini dans la revendication 5, **caractérisé en ce que** le brise-jet comporte deux tubes concentriques (40, 41), le tube interne étant fermé à une extrémité distale par rapport au compensateur et comportant des fentes axiales (42) de passage de l'eau gazeuse du tube interne vers l'espace cylindrique (43) s'étendant entre les deux tubes, cet espace cylindrique étant ouvert à l'extrémité de distribution du point de distribution et fermée à l'extrémité opposée par le raccordement du tube interne au tube externe.

7. Appareil de distribution d'eau de boisson tel que défini dans l'une quelconque des revendications 1 à 6, **caractérisé en ce que** le carbonateur comporte une entrée (15) de gaz reliée à une source (32) de dioxyde de carbone via une électrovanne (9) et une entrée (17) d'eau réfrigérée reliée à la pompe (6) via une électrovanne (8).

8. Appareil de distribution d'eau de boisson tel que défini dans l'une quelconque des revendications 1 à 7, **caractérisé en ce que** le circuit de refroidissement comporte une électrovanne (7) après son point de raccordement au circuit de production d'eau gazeuse.

9. Appareil de distribution d'eau de boisson tel que défini dans la revendication 7, **caractérisé en ce que** les entrées de dioxyde de carbone et d'eau réfrigérée forment deux extrémités opposées d'une chambre de production d'eau gazeuse en forme de Y ou de té.

10. Appareil de distribution d'eau de boisson tel que défini dans la revendication 9, **caractérisé en ce que** le carbonateur comporte un mélangeur statique (21) raccordé à une sortie de la chambre de production d'eau gazeuse et pourvu d'au moins une ailette ou d'au moins une chicane disposée autour d'un axe central d'un tube (20).

11. Appareil de distribution d'eau de boisson tel que défini dans l'une quelconque des revendications 1 à 10, **caractérisé en ce que** les parties du circuit de refroidissement et du carbonateur en situation d'échange thermique sont enveloppés dans une gaine isolante.

12. Appareil de distribution d'eau de boisson tel que défini dans l'une quelconque des revendications 1 à 11, **caractérisé en ce qu'**il comporte un évaporateur (34) entourant le réservoir amovible d'eau réfrigérée, pour la production de cette eau réfrigérée.

13. Appareil de distribution d'eau de boisson tel que défini dans l'une quelconque des revendications 7 ou 8, **caractérisé en ce qu'**il comporte des moyens de commande pour actionner les électrovannes, la pompe et comportant les moyens de temporisation.

14. Appareil de distribution d'eau de boisson tel que défini dans l'une quelconque des revendications 1 à 13, **caractérisé en ce que** le carbonateur comporte des entrées d'eau réfrigérée et de gaz munies d'injecteurs calibrés.

15. Appareil de distribution d'eau de boisson tel que défini dans l'une quelconque des revendications 1 à 14, **caractérisé en ce qu'**il s'agit d'une fontaine alimentée en eau par le réseau d'eau potable ou conditionnée dans une bombonne ou une bouteille interchangeable.

## Patentansprüche

1. Einrichtung zum Ausgeben von Trinkwasser, die dazu geeignet ist, kohlensäurehaltiges Wasser zu erzeugen, enthaltend:
- einen Kaltwasserbehälter (3);
- einen Kreislauf zum Erzeugen von kohlensäurehaltigem Wasser, der sich zwischen einem Auslass des Behälters (3) und einer Ausgabestelle für kohlensäurehaltiges Wasser erstreckt, wobei der Kreislauf eine Pumpe (6) und einen der Pumpe (6) in Richtung Ausgabestelle nachgelagerten Karbonator (39) zur Karbonisierung von Kaltwasser enthält, das aus dem Behälter (3) stammt,
- einen Kühlkreislauf (4, 5), der sich über denjenigen Teil des Kreislaufs zum Erzeugen von kohlensäurehaltigem Wasser, der vom Behälter (3) zur Pumpe (6) führt, und dann über denjenigen Teil des Kreislaufs zum Erzeugen von kohlensäurehaltigem Wasser erstreckt, der von der Pumpe (6) zu einer zwischen der Pumpe und dem Karbonator befindlichen Stelle des Kreislaufs zum Erzeugen von kohlensäurehaltigem Wasser führt, wobei sich der Kühlkreislauf (4, 5) von dieser Stelle zum Behälter (3) erstreckt, **dadurch gekennzeichnet, dass**:
- der Kühlwasserbehälter (3) abnehmbar ist,
- der Kühlkreislauf über einen Teil seiner Länge in Wärmeaustausch mit einem Teil zumindest des Karbonators angeordnet ist, um diesen zu kühlen; und
- die Einrichtung zum Ausgeben von Trinkwasser ferner Verzögerungsmittel (31) enthält, die dazu ausgelegt sind, für eine vorgegebene Zeitspanne vor der Erzeugung von kohlensäurehaltigem Wasser durch den Kreislauf zum Erzeugen von kohlensäurehaltigem Wasser das Kaltwasser im Kühlkreislauf zirkulieren zu lassen.

2. Einrichtung zum Ausgeben von Trinkwasser nach Anspruch 1, **dadurch gekennzeichnet, dass** der Kreislauf zum Erzeugen von kohlensäurehaltigem Wasser einen zwischen dem Karbonator und der Ausgabestelle angeordneten Kompensator (24) zur Regulierung der Fördermenge enthält.

3. Einrichtung zum Ausgeben von Trinkwasser nach Anspruch 2, **dadurch gekennzeichnet, dass** der Kompensator über die Ausgabestelle ständig zur Außenluft hin offen ist.

4. Einrichtung zum Ausgeben von Trinkwasser nach einem der Ansprüche 2 oder 3, **dadurch gekennzeichnet, dass** der Kompensator auch durch den Kühlkreislauf gekühlt wird.

5. Einrichtung zum Ausgeben von Trinkwasser nach einem der Ansprüche 2 bis 4, **dadurch gekennzeichnet, dass** die Ausgabestelle aus einen an den Kompensator angeschlossenen Strahlbrecher (27) gebildet ist.

6. Einrichtung zum Ausgeben von Trinkwasser nach Anspruch 5, **dadurch gekennzeichnet, dass** der Strahlbrecher zwei konzentrische Röhren (40, 41) aufweist, wobei die innere Röhre an einem vom Kompensator entfernt liegenden Ende geschlossen ist und axiale Schlitze (42) für den Durchtritt von kohlensäurehaltigem Wasser aus der inneren Röhre in den sich zwischen den beiden Röhren erstreckenden zylindrischen Raum (43) aufweist, wobei dieser zylindrische Raum am Ausgabeende der Ausgabestelle offen und am entgegengesetzten Ende durch den Anschluss der inneren Röhre an die äußere Röhre geschlossen ist.

7. Einrichtung zum Ausgeben von Trinkwasser nach einem der Ansprüche 1 bis 6, **dadurch gekennzeichnet, dass** der Karbonator einen Gaseinlass (15) aufweist, der über ein Magnetventil (9) mit einer Kohlendioxidquelle (32) verbunden ist, sowie einen Kaltwassereinlass (17), der über ein Magnetventil (8) mit der Pumpe (6) verbunden ist.

8. Einrichtung zum Ausgeben von Trinkwasser nach einem der Ansprüche 1 bis 7, **dadurch gekennzeichnet, dass** der Kühlkreislauf nach seinem Anschlusspunkt an den Kreislauf zum Erzeugen von kohlensäurehaltigem Wasser ein Magnetventil (7) aufweist.

9. Einrichtung zum Ausgeben von Trinkwasser nach Anspruch 7, **dadurch gekennzeichnet, dass** die Einlässe für Kohlendioxid und für Kaltwasser zwei entgegengesetzte Enden einer Y- oder T-förmigen Kammer zum Erzeugen von kohlensäurehaltigem Wasser bilden.

10. Einrichtung zum Ausgeben von Trinkwasser nach Anspruch 9, **dadurch gekennzeichnet, dass** der Karbonator einen statischen Mischer (21) enthält, der mit einem Auslass der Kammer zum Erzeugen von kohlensäurehaltigem Wasser verbunden ist und mit zumindest einer Rippe oder zumindest eine Schikane versehen ist, die um eine zentrale Achse einer Röhre (20) angeordnet ist.

11. Einrichtung zum Ausgeben von Trinkwasser nach einem der Ansprüche 1 bis 10, **dadurch gekennzeichnet, dass** die in Wärmeaustausch stehenden Teile des Kühlkreislaufs und des Karbonators mit einer Isolierhülle ummantelt sind.

12. Einrichtung zum Ausgeben von Trinkwasser nach einem der Ansprüche 1 bis 11, **dadurch gekennzeichnet, dass** sie einen Verdampfer (34) enthält, der den abnehmbaren Behälter für Kaltwasser umgibt, um einen Kühlzustand für dieses Wasser zu erzeugen.

13. Einrichtung zum Ausgeben von Trinkwasser nach einem der Ansprüche 7 oder 8, **dadurch gekennzeichnet, dass** sie zum Betätigen der Magnetventile und der Pumpe Steuermittel enthält, die die Verzögerungsmittel enthalten.

14. Einrichtung zum Ausgeben von Trinkwasser nach einem der Ansprüche 1 bis 13, **dadurch gekennzeichnet, dass** der Karbonator Einlässe für Kaltwasser und Gas aufweist, die mit kalibrierten Spritzdüsen versehen sind.

15. Einrichtung zum Ausgeben von Trinkwasser nach einem der Ansprüche 1 bis 14, **dadurch gekennzeichnet, dass** es sich um einen Wasserspender handelt, der mit Wasser aus dem Trinkwasserversorgungsnetz oder mit Wasser aus einem austauschbaren Kanister oder einer austauschbaren Flasche versorgt wird.

## Claims

1. An apparatus for dispensing drinking water, able to produce sparkling water and comprising:
- a reservoir for chilled water (3);
- a sparkling water producing line, extending between an outlet of the reservoir (3) and a dispensing point for the sparkling water, the circuit comprising a pump (6), and a carbonator (39) disposed downstream of the pump (6) in the direction towards the dispensing point to carbonate the chilled water coming from the reservoir (3);
- a cooling circuit (4, 5) extending over the part of the sparkling water producing line going from the reservoir (3) to the pump (6), then over the part of the sparkling water producing line going from the pump (6) to a point of the sparkling water producing line located between the pump and the carbonator, and the cooling circuit (4, 5) extending from that point to the reservoir (3),
**characterized in that**:
- the reservoir for chilled water (3) is removable;
- the cooling circuit is disposed, over part of its length, in a situation of heat exchange with at least part of the carbonator, so as to cool it; and
- the apparatus for dispensing drinking water further comprises time delay means (31) adapted to circulate the chilled water in the cooling circuit for a predetermined time before producing sparkling water via the sparkling water producing line.

2. An apparatus for dispensing drinking water as defined in claim 1, **characterized in that** the sparkling water producing line comprises a flow rate control compensator (24) disposed between the carbonator and the dispensing point.

3. An apparatus for dispensing drinking water as defined in claim 2, **characterized in that** the compensator is continuously open to the open air via the dispensing point.

4. An apparatus for dispensing drinking water as defined in any one of claims 2 or 3, **characterized in that** the compensator is also cooled by the cooling circuit.

5. An apparatus for dispensing drinking water as defined in any one of claims 2 to 4, **characterized in that** the dispensing point is formed by an anti-splash nozzle (27) connected to the compensator.

6. An apparatus for dispensing drinking water as defined in claim 5, **characterized in that** the anti-splash nozzle comprises two concentric tubes (40, 41), the inner tube being closed at a distal end relative to the compensator and comprising axial slots (42) for passage of the sparkling water from the inner tube to the cylindrical space (43) extending between the two tubes, this cylindrical space being open at the dispensing end of the dispensing point and closed at the opposite end by the connection of the inner tube to the outer tube

7. An apparatus for dispensing drinking water as defined in any one of claims 1 to 6, **characterized in that** the carbonator comprises an inlet (15) for gas connected to a source (32) of carbon dioxide via a solenoid valve (9) and an inlet (17) for chilled water connected to the pump (6) via a solenoid valve (8).

8. An apparatus for dispensing drinking water as defined in any one of claims 1 to 7, **characterized in that** the cooling circuit comprises a solenoid valve (7) after its connection point to the sparkling water producing line.

9. An apparatus for dispensing drinking water as defined in claim 7, **characterized in that** the inlets for carbon dioxide and chilled water form two opposite ends of a Y-shaped or T-shaped chamber for producing sparkling water.

10. An apparatus for dispensing drinking water as defined in claim 9, **characterized in that** the carbonator comprises a static mixer (21) connected to an outlet of the chamber for producing sparkling water and provided with at least one fin or at least one chicane disposed around a central axis of a tube (20).

11. An apparatus for dispensing drinking water as defined in any one of claims 1 to 10, **characterized in that** the parts of the cooling circuit and of the carbonator in a situation of heat exchange are enveloped in an insulating sheath.

12. An apparatus for dispensing drinking water as defined in any one of claims 1 to 11, **characterized in that** it comprises an evaporator (34) surrounding the removable reservoir for chilled water, for the production of that chilled water.

13. An apparatus for dispensing drinking water as defined in any one of claims 7 or 8, **characterized in that** it comprises control means for actuating the solenoid valves and the pump and comprising the time delay means.

14. An apparatus for dispensing drinking water as defined in any one of claims 1 to 13, **characterized in that** the carbonator comprises inlets for chilled water and gas provided with injectors of specific gauge.

15. An apparatus for dispensing drinking water as defined in any one of claims 1 to 14, **characterized in that** it is a fountain supplied with water by the drinking water mains supply or that is packaged in an interchangeable bottle or demijohn.
